# FASCICULE DE BREVET EUROPEEN

(11) **EP 0 064 470 B1**
(45) Date de publication et mention de la délivrance du brevet: **23.11.1983**
(21) Numéro de dépôt: 82420058.8
(22) Date de dépôt: 30.04.1982
(51) Int. Cl.: D01H 1/10

(54) **Dispositif destiné à guider le déroulement du fil à partir d'une bobine disposée en dessous d'une autre dans le pot d'une broche à retordre**
Vorrichtung für den Fadenablauf in dem Spulentopf einer Doppeldrahtzwirnspindel von einer Spule, die unter einer anderen angeordnet ist
Device for guiding a yarn unwound from a spool fitted beneath another one in the case of a double twist twisting spindle

(30) Priorité: 30.04.1981 FR 8108833
(43) Date de publication de la demande: 10.11.1982
(73) Titulaire: VERDOL S.A., F-69643 Caluire Cedex (FR)
(72) Inventeur: Winkelmann, Roland, F-69300 Caluire (FR)
(74) Mandataire: Karmin, Roger

## Description

On sait qu'avant le retordage proprement dit de deux fils, on les assemble souvent juste avant leur introduction dans l'alésage central de l'axe de la broche à retordre. Pour ce faire, on dispose deux bobines l'une au-dessus de l'autre dans le pot de la broche et l'on fit dévider les deux fils ensemble. Mais cette disposition présente des difficultés de défilement du fil de la bobine inférieure.

En effet, ce fil en se dévidant frotte sur le pourtour de la bobine supérieure de sorte qu'il est freiné. Par conséquent, il ne se place pas parallèlement à l'autre fil avec la même tension et il a en outre tendance à venir s'enrouler autour de l'axe de la broche en passant sous la seconde bobine ce qui entraîne, bien entendu sa rupture.

De toute manière l'assemblage des deux fils ne s'effectue pas de manière satisfaisante de sorte que finalement on obtient un fil mal retordu.

La solution générale consiste à placer un disque en dessous de la bobine supérieure et au-dessus de celle inférieure. Mais celle-ci n'assure sa fonction que dans les limites d'un certain rapport entre son diamètre extérieur et le diamètre correspondant des bobines.

De plus un tel disque ne permet pas de résoudre un autre problème posé lorsqu'on a affaire à des fils glissants par rapport aux bobines.

Dans ce cas en effet, les spires de la bobine supérieure qui ne sont pas retenues par le disque risquent de s'ébouler et de se rompre du fait de l'apparition d'un phénomène de cabestan autour de l'axe de la broche. Pour éviter le passage du fil en dessous du disque, la bobine est généralement posée sur une peau de mouton qui n'empêche pas le spires de s'ébouler.

On connaît par la demande de brevet allemand DE-A 62 827 814 un disque dont la périphérie est pourvue de lamelles élastiques. Mais celles-ci ne peuvent se déformer que si la tension du fil est suffisante. De plus la déformation desdites lamelles n'est pas automatiquement fonction du diamètre de la bobine supérieure.

Dans la demande de brevet allemand DE-A 28 27 853, la périphérie du disque est orientable radialement et latéralement mais là encore la déformation n'est provoquée que par la tension du fil; en outre, elle n'est pas automatiquement fonction du diamètre de la bobine supérieure.

Avec ces deux dispositifs il existe une réaction élastique antagoniste sur le fil qui risque de provoquer son usure voire sa rupture.

Les perfectionnements qui font l'objet de la présente invention visent à remédier à ces inconvénients et à permettre la réalisation d'un dispositif propre à guider le déroulement du fil de la bobine inférieure en variant de diamètre au fur et à mesure de la diminution de celui de la bobine supérieure, indépendamment de la tension du fil et sans engendrer d'action antagoniste à son égard.

Le dessin annexé, donné à titre d'exemple, permettra de mieux comprendre l'invention, les caractéristiques qu'elle présente et les avantages qu'elle est susceptible de procurer:
Fig. 1 est une vue d'ensemble d'un dispositif suivant l'invention placé à l'intérieur du pot d'une broche à retordre dans lequel se trouvent deux bobines superposées dont les fils doivent être assemblés avant d'être retordus.
Fig. 2 est une vue semblable à celle de fig. 1 mais montrant les bobines lorsqu'elles ne contiennent pratiquement plus de fil. On y a illustré la nouvelle position du dispositif suivant l'invention.
Fig. 3 est une vue de dessus du dispositif suivant l'invention représenté à l'état déployé.
Fig. 4 en est une vue de détail à plus grande échelle.
Fig. 5 à 7 illustrent de manière schématique les différentes positions du dispositif suivant l'invention.

On a représenté en fig. 1 une broche à double torsion 1 supportant comme à l'accoutumée un pot 2 dans lequel sont disposées, l'une au-dessus de l'autre, deux bobines 3 et 4 maintenues fixes par rapport à l'axe 5 de la broche 1. A partir des bobines partent deux fils 6, 7 qui sont engagés dans l'alésage central 5a de l'axe 5 de manière à être assemblés l'un avec l'autre avant le retordage. On aperçoit les deux fils réunis en dessous de la figure, à leur sortie de l'alésage 5a.

On dispose sous la bobine supérieure 4 un dispositif suivant l'invention affecté de la référence générale 8, et qui coopère avec la périphérie de la base de la bobine 4.

Le dispositif 8 a été représenté en fig. 1 dans la position qu'il occupe lorsque la bobine 4 est pleine alors qu'en fig. 2 sa position correspond à la fin du dévidage du fil des bobines.

Le dispositif 8 comprend essentiellement d'une part un disque 9 immobilisé angulairement par rapport à l'axe 5 qui est lui-même stabilisé en rotation comme cela est bien connu dans les broches à retordre, et d'autre part une corolle 10. La périphérie du disque 9 comprend un épaulement 9a tourné vers l'extérieur et dans lequel est disposée une multiplicité de blocs 11 cylindriques comportant chacun des moyens de retenue des extrémités de deux arceaux 12 qui s'entrelacent pour former la corolle 10. L'ensemble des blocs 11 est retenu dans l'épaulement 9a du disque au moyen d'un jonc circulaire élastique 13 tel qu'un élastique, un ressort ou analogue qui est tressé par rapport aux arceaux 12 comme on le voit mieux en fig. 4. En fait le jonc 13 passe alternativement devant et derrière les extrémités des arceaux 12 associés à deux blocs 11 consécutifs.

Comme cela est bien représenté, le jonc 13 coopère avec les extrémités des arceaux 12 et le dessus des blocs 11.

Les arceaux peuvent être réalisés au moyen de brins de matière plastique résistante telle que le «nylon» ou analogue et leurs extrémités peuvent être engagées dans des blocs 11 également en matière plastique par rapportauxquels elles sont soudées ou fixées autrement.

Comme illustré en fig. 5 le jonc élastique 13 plaque les différents blocs 11 au fond de l'épaulement 9a du disque 9, cet épaulement affectant la forme la plus appropriée. On pourrait en vue de parfaire le maintien des blocs 11 par rapport à l'épaulement 9a leur faire comporter des picots centraux 11 a propres à s'engager dans des trous pratiqués dans des oreilles radiales 14a d'une couronne 14 associée au disque 9. L'épaulement 9a pourrait aussi être arrondi de manière à mieux coopérer avec la périphérie des blocs. Ceux-ci étant définis comme pivotant dans l'épaulement 9a, on comprend aisément que le jonc élastique 13 charge 1 a corolle 10 en direction du haut de telle sorte que, comme illustré en fig. 1, elle vient porter contre la périphérie de la bobine 4, c'est-à-dire contre la couche extérieure de fil qu'elle supporte. Au fur et à mesure que le fil 7 est déroulé de la bobine 4, la nappe en question diminue de diamètre et la corolle 10 du dispositif 8 se referme petit à petit en gardant le contact avec sa périphérie. Ainsi le fil 6 qui est déroulé à partir de la bobineinférieure 3 coopère-t-il avec la périphérie de la corolle et non point avec celle de la bobine 4 de telle sorte que la résistance à son défilement est pratiquement nulle. Ainsi le frottement sur la corolle ne risque pas d'engendrer sur le fil 6 des 'tensions qui nuiraient à son bon assemblage avec le fil 7 issu de la bobine supérieure 4.

On a illustré en fig. 7 et 2 la position de la corolle 10 lorsque les deux bobines sont pratiquement vides. On voit qu'à ce moment le jonc 13 fait porter la corolle 10 contre le socle 4a de la bobine 4, cette corolle étant alors en position pratiquement verticale. Lorsqu'on veut enlever l'âme centrale de la bobine 4 et charger une nouvelle bobine pleine, il suffit d'actionner la corolle de manière à la rabattre vers le bas, elle passe alors par un point d'équilibre instable pour venir en dessous de l'horizontale porter contre la périphérie 9b du disque 9, position dans laquelle elle est stable. Bien entendu cette position stable est rendue possible par l'action du jonc élastique 13 sur le corolle 10. Le dessus du disque 9 étant complètement dégagé, il est très facile d'y installer une bobine 4. Il va de soi que l'échange de la bobine 3 ne s'effectue qu'après démontage du dispositif 8 qui est remis en place dans le pot 2 après cette opération.

Une fois les deux bobines replacées dans ce dernier, la corolle est à nouveau déformée manuellement en direction du haut pour repasser le point d'équilibre instable afin qu'elle vienne naturellement porter de manière élastique contre la périphérie de la bobine 4.

On note que la corolle 10 pourrait être réalisée par tout autre moyen que celui d'arceaux 12 associés à des blocs 11; on peut citer à titre d'exemple non limitatif une corolle composée de pétales se déployant ou se rétractant à la manière du diaphragme d'un appareil photographique.

## Revendications

1. Dispositif destiné à guider le déroulement du fil (6) issu d'une bobine (3) disposée en dessous d'une autre (4) dans le pot (2) d'une broche à retordre (1) du genre réalisé sous la forme d'une pluralité de lamelles élastiques placées à la périphérie d'un disque situé entre les deux bobines (3, 4) et qui sont déformées vers le haut par la tension du fil (6), caractérisé en ce qu'il comprend des moyens (9, 10, 13) de faire varier automatiquement le diamètre du pourtour des lamelles en fonction du diamètre de la bobine supérieure (4), indépendamment de la valeur de la tension du fil (6).

2. Dispositif suivant la revendication 1, caractérisé en ce que la variation automatique du diamètre du pourtour du disque est réalisée par un moyen élastique appuyant les lamelles contre la périphérie de la bobine supérieure (4).

3. Dispositif suivant la revendication 2, caractérisé en ce que le disque (9) situé entre les deux bobines (3, 4) porte au niveau de sa périphérie des arceaux (12) entrelacés déterminant une corolle (10) associée à un jonc circulaire élastique (13) propre à charger les arceaux (12) afin qu'ils aient tendance à pivoter ensemble vers le haut.

4. Dispositif suivant la revendication 3, caractérisé en ce que le pourtour du disque (9) comporte un épaulement (9a) dans lequel sont maintenus côte à côte des blocs (11) à section circulaire constituant chacun attache de deux extrémités des arceaux (12).

5. Dispositif suivant la revendication 4, caractérisé en ce que les blocs porte-arceaux (11) sont maintenus dans l'épaulement du disque par le jonc (13) qui est tressé par rapport aux branches des arceaux (12).

6. Dispositif suivant la revendication 5, caractérisé en ce que l'action vers le haut du jonc (13) sur l'ensemble des arceaux (12) est annulée quand la corolle (10) qu'ils forment passe un point d'équilibre instable sous l'action d'une sollicitation de basculement vers le bas, puis s'exerce vers le bas en dessous de ce point.

7. Dispositif suivant la revendication 6, caractérisé en ce que la corolle (10) vient en butée contre la périphérie (9b) du disque 9 en dégageant complètement l'espace situé au-dessus de ce dernier afin de faciliter la mise en place d'une autre bobine (4).

8. Dispositif suivant la revendication 4, caractérisé en ce qu'on prévoit des moyens (14, 14a, 11 a) de retenir les blocs (11) dans l'épaulement (9a) du disque (9).

## Patentansprüche

1. Vorrichtung zur Steuerung des Abrollvorgangs eines Fadens (6), der von einer Spule (3) ausgegeben wird, die unter einer anderen (4) in dem Topf (2) einer Zwirnspindel (1) angeordnet ist, wobei die Vorrichtung mehrere elastische Lamellen aufweist, die am Umfang einer Scheibe angeordnet sind, welche sich zwischen den beiden Spulen (3, 4) befindet und die durch die Spannung des Fadens (6) nach oben verformt werden, dadurch gekennzeichnet, dass die Vorrichtung Mittel (9, 10, 13) aufweist, durch die der Durchmesser des Umfangs der Lamellen automatisch in Abhängigkeit vom Durchmesser der oberen Spule (4), unabhängig von der Grösse der Spannung des Fadens (6), variierbar ist.

2. Vorrichtung nach Anspruch 1, dadurch gekennzeichnet, dass die automatische Veränderung des Durchmessers des Umfangs der Scheibe durch ein elastisches Element erreicht wird, das die Lamellen an dem Umfang der oberen Spule (4) zur Anlage bringt.

3. Vorrichtung nach Anspruch 2, dadurch gekennzeichnet, dass die Scheibe (9), die zwischen den beiden Spulen (3, 4) angeordnet ist, in Höhe ihres Umfangs miteinander verschlungene, kleine Bögen (12) trägt, die ein blütenkranzartiges Gebilde (10) darstellen, das mit einem kreisrunden, elastischen Rohr (13) verbunden ist, durch das die kleinen Bögen (12) mit Spannung beaufschlagt werden, so dass sie dazu neigen, sich gemeinsam nach oben zu verschwenken.

4. Vorrichtung nach Anspruch 3, dadurch gekennzeichnet, dass der Umfang der Scheibe (9) eine Schulter (9a) aufweist, in der nebeneinander einen kreisrunden Querschnitt aufweisende Blöcke (11) gehalten werden, von denen jeder eine Verbindung zweier Enden der kleinen Bögen (12) bildet.

5. Vorrichtung nach Anspruch 4, dadurch gekennzeichnet, dass die die kleinen Bögen tragenden Blöcke (11) in der Schulter der Scheibe durch das Rohr (13) gehalten werden, das durch die Arme der kleinen Bögen (12) hindurchgeflochten ist.

6. Vorrichtung nach Anspruch 5, dadurch gekennzeichnet, dass die nach oben gerichtete Wirkung des Rohres (13) auf die Anordnung der kleinen Bögen (12) aufgehoben wird, wenn das blütenkranzartige Gebilde (10), das sie bilden, unter der Wirkung einer abwärtsgerichteten Schwenkbelastung einen instabilen Gleichgewichtspunkt durchfährt, wobei die Schwenkbelastung dann in Richtung nach unten unterhalb dieses Punktes sich auswirkt.

7. Vorrichtung nach Anspruch 6, dadurch gekennzeichnet, dass das blütenkranzartige Gebilde (10) an dem Umfang (9b) der Scheibe (9) zur Anlage kommt, wobei der Raum oberhalb letzterer vollständig freigegeben wird, um das Einsetzen einer anderen Spule (4) zu erleichtern.

8. Vorrichtung nach Anspruch 4, dadurch gekennzeichnet, dass Mittel (14, 14a, 11a) vorgesehen sind, durch die die Blöcke (11) in der Schulter (9a) der Scheibe (9) zurückgehalten werden.

## Claims

1. Device intended to guide the unwinding of the thread (6) emanating from a bobbin (3) arranged underneath another one (4) in the can (2) of a twisting spindle (1) of the kind realised in the form of a plurality of elastic lamellae placed at the periphery of a disc situated between the two bobbins (3, 4) and which are deformed upwards by the tension of the thread (6), characterised in that it comprises means (9, 10, 13) for causing the diameter of the circumference of the lamellae to vary automatically as a function of the diameter of the upper bobbin (4), independently of the value of the tension of the thread (6).

2. Device according to claim 1, characterised in that the automatic variation of the diameter of the circumference of the disc is effected by an elastic means pressing the lamellae against the periphery of the upper bobbin (4).

3. Device according to claim 2, characterised in that the disc (9) situated between the two bobbins (3, 4) bears at the level of its periphery interlaced loops (12) giving rise to a corolla (10) associated with an elastic circular retaining band (13) suited to loading the hoops (12) so that they have a tendency to pivot together upwardly.

4. Device according to claim 3, characterised in that the circumference of the disc (9) comprises a shoulder (9a) in which there are held in position side-by-side blocks (11) having a circular section each constituting an attachment of two ends of the hoops (12).

5. Device according to claim 4, characterised in that the hoop-bearing blocks (11) are held in position in the shoulder of the disc by the retaining band (13) which is braided relative to the limbs of the hoops (12).

6. Device according to claim 5, characterised in that the action upwards of the retaining band (13) on the entirety of the hoops (12) is cancelled when the corolla (10) which they form passes a point of unstable equilibrium under the action of a rocking attraction downwards, then exerts itself downwards below this point.

7. Device according to claim 6, characterised in that the corolla (10) comes into abutment against the periphery (9b) of the disc (9) freeing completely the space situated above this latter in order to facilitate the positioning of another bobbin (4).

8. Device according to claim 4, characterised in that means (14, 14a, 11a) are provided for retaining the blocks (11) in the shoulder (9a) of the disc (9).
